# EUROPÄISCHE PATENTANMELDUNG

(11) **EP 3 219 939 A1**
(43) Veröffentlichungstag der Anmeldung: **20.09.2017**
(21) Anmeldenummer: 16190272.1
(22) Anmeldetag: 23.09.2016
(51) Int. Cl.: F01K 13/02, F01K 17/00

(54) **VERFAHREN ZUM BETREIBEN EINER DAMPFTURBINE**

(30) Priorität: 15.03.2016 DE 102016204214
(71) Anmelder: MAN Diesel & Turbo SE, 86153 Augsburg (DE)
(72) Erfinder: Holger, Lange, 22927 Großhansdorf (DE)

(57) **Zusammenfassung**

Verfahren zum Betreiben einer Dampfturbine (10), wobei der Dampfturbine (10) ausgehend von einer Dampfquelle (11) Dampf (12), der einen relativ hohen Dampfdruck (p1) aufweist, zur Entspannung zugeführt wird, und wobei die Dampfturbine (10) verlassender Abdampf (13), der einen relativ niedrigen Abdampfdruck (p2) aufweist, einem nachgeschalten Prozess (14) als Prozessdampf zugeführt wird, wobei der Ist-Abdampfdruck (p2) des die Dampfturbine (10) verlassenden Abdampfs (13) messtechnisch erfasst wird, und wobei abhängig vom erfassten Ist-Abdampfdruck ein der Dampfturbine zugeordnetes Regelventil (15) und/oder ein Hilfsregelventil (17), insbesondere ein einem Dampfturbinenbypass (16) zugeordnetes Bypassventil (17), angesteuert werden. Dann, wenn der Ist-Abdampfdruck (p2) kleiner als ein Grenzwert wird oder einen Grenzwert erreicht, wird zur Regelung des Ist-Abdampfdrucks auf einen Soll-Abdampfdruck ausschließlich das Hilfsregelventil (17), insbesondere das Bypassventil (17) des Dampfturbinenbypasses (16), angesteuert, wohingegen das Regelventil (15) der Dampfturbine (10) angesteuert wird, um einen Dampfmassenstrom (M) durch die Dampfturbine (10) einzustellen. (Fig. 1)

## Beschreibung

Die Erfindung betrifft ein Verfahren zum Betreiben einer Dampfturbine.

Aus der Praxis ist es bekannt, dass einer Dampfturbine ausgehend von einer Dampfquelle Dampf zur Entspannung zugeführt wird, wobei bei der Entspannung des Dampfs gewonnene Energie in mechanische Energie gewandelt wird, und wobei die Dampfturbine verlassender Abdampf einem nachgeschalteten Prozess als Prozessdampf zugeführt werden kann. Ein solcher Prozessdampf kann zum Beispiel in der papierherstellenden oder chemischen Industrie genutzt werden. Bei aus der Praxis bekannten Prozessen zum Betreiben solcher Dampfturbinenprozesse wird dann, wenn der Abdampfdruck des Abdampfs zu stark unterhalb eines festen bzw. statischen Grenzwerts abfällt, für die Dampfturbine eine Schutzabschaltung durchgeführt, um Beschädigungen der Dampfturbine, insbesondere Schaufelschäden an der Dampfturbine, zu vermeiden. Ein solch starker Abfall des Abdampfdrucks kann in der papierherstellenden Industrie zum Beispiel dann vorliegen, wenn an der Papierherstellungsmaschine ein Papierriss vorliegt, wodurch dann die der Papierbahnführung dienenden Baugruppen der Papierherstellungsmaschine zu viel Abdampf abnehmen und hierdurch der Abdampfdruck zu stark sinkt. Dies führt nach der Praxis zur Schutzabschaltung der Dampfturbine und demnach zum Stillstand des Prozesses, in der papierherstellenden Industrie zum Stillstand des Papierproduktionsprozesses.

Eine solche Schutzabschaltung der Dampfturbine ist zwar nach der Praxis zur Vermeidung einer Beschädigung der Dampfturbine erforderlich, die Schutzabschaltung ist jedoch von Nachteil, da einerseits der nachgeschaltete Produktionsprozess unterbrochen wird, andererseits auch ggf. keine mechanische Energie mehr zur Verfügung steht, die beim Betrieb der Dampfturbine erzeugt wird.

Es besteht daher Bedarf an einem Verfahren zum Betreiben einer Dampfturbine, mit Hilfe dessen ohne die Gefahr von Dampfturbinenbeschädigungen, insbesondere ohne die Gefahr von Schaufelschäden an der Dampfturbine, eine Schutzabschaltung der Dampfturbine so weit wie möglich vermieden werden kann.

Hiervon ausgehend liegt der vorliegenden Erfindung die Aufgabe zugrunde, ein neuartiges Verfahren zum Betreiben einer Dampfturbine zu schaffen. Diese Aufgabe wird durch ein Verfahren nach Anspruch 1 gelöst. Erfindungsgemäß wird dann, wenn der Ist-Abdampfdruck kleiner als ein Grenzwert wird oder einen Grenzwert erreicht, zur Regelung des Ist-Abdampfdrucks auf den SollAbdampfdruck ausschließlich das Hilfsregelventil, insbesondere das Bypassventil des Dampfturbinenbypasses, angesteuert, wohingegen das Regelventil der Dampfturbine angesteuert wird, um einen Dampfmassenstrom durch die Dampfturbine einzustellen. Der Grenzwert, mit dessen Erreichen bzw. Unterschreiten das Regelventil der Dampfturbine genutzt wird, um den Dampfmassenstrom durch die Dampfturbine einzustellen, weist einen definierten Abstand zu dem Abdampfdruck auf, bei welchem die Schutzabschaltung der Dampfturbine erfolgen würde. Bei Erreichen bzw. Unterschreiten dieses Grenzwerts wird erfindungsgemäß zur Regelung des Ist-Abdampfdrucks auf den Soll-Abdampfdruck ausschließlich das Hilfsregelventil, insbesondere das Bypassventil des Dampfturbinenbypasses, genutzt. Das Regelventil der Dampfturbine dient dann hingegen der Einstellung des Dampfmassenstroms, insbesondere des Dampfmassenstrom, durch die Dampfturbine. Hierdurch kann eine Schutzabschaltung der Dampfturbine vermieden werden, ohne dass die Gefahr einer Beschädigung der Dampfturbine, insbesondere die Gefahr einer Schaufelbeschädigung an der Dampfturbine, besteht.

Nach einer vorteilhaften Weiterbildung der Erfindung wird dann, wenn der Ist-Abdampfdruck kleiner als der Grenzwert wird bzw. den Grenzwert erreicht, zur Einstellung des Dampfmassenstroms durch die Dampfturbine abhängig vom erfassten Ist-Abdampfdruck ein dampfturbineninterner Soll-Dampfdruck ermittelt und das Regelventil der Dampfturbine so angesteuert, dass ein erfasster dampfturbineninterner Ist-Dampfdruck dem dampfturbineninternen Soll-Dampfdruck entspricht. Hiermit kann der Dampfmassenstrom durch die Dampfturbine besonders vorteilhaft mit Hilfe des Regelventils der Dampfturbine eingestellt werden. Über die Regelung des dampfturbineninternen Ist-Dampfdrucks auf den dampfturbineninternen Soll-Dampfdruck wird der Dampfmassenstrom durch die Dampfturbine indirekt geregelt. Vorzugweise wird ein solcher dampfturbineninterner Ist-Dampfdruck zur Einstellung des Dampfmassenstroms durch die Dampfturbine geregelt, der einem Druck derjenigen Stufe der Dampfturbine entspricht, deren Abdampf dem nachgeschalten Prozess als Prozessdampf zugeführt wird.

Vorzugsweise wird abhängig vom erfassten Ist-Abdampfdruck ein maximaler zulässiger Dampfmassenstrom durch die Dampfturbine ermittelt, wobei abhängig von dem maximal zulässigen Dampfmassenstrom durch die Dampfturbine der dampfturbineninterne Soll-Dampfdruck ermittelt wird. Dies erlaubt eine besonders vorteilhafte Einstellung, insbesondere Regelung, des Dampfmassenstroms durch die Dampfturbine.

Vorzugsweise werden dann, wenn der Ist-Abdampfdruck größer als der Grenzwert ist, zur Regelung des Ist-Abdampfdrucks auf den Soll-Abdampfdruck sowohl das Regelventil der Dampfturbine als auch das Hilfsregelventil, insbesondere das By-passventil des Dampfturbinenbypasses, angesteuert. Dann, wenn der Ist-Abdampfdruck größer als der Grenzwert ist, besteht keine Gefahr einer Beschädigung der Dampfturbine bzw. einer Schutzabschaltung der Dampfturbine, sodass dann sowohl das Regelventil der Dampfturbine als auch das Hilfsregelventil, insbesondere das Bypassventil des Dampfturbinenbypasses, zur Regelung des Ist-Abdampfdrucks auf den Soll-Abdampfdruck angesteuert werden, um den Ist-Abdampfdruck auf den Soll-Abdampfdruck zu regeln.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: ein Blockschaltbild zur Verdeutlichung des erfindungsgemäßen Verfahrens zum Betreiben einer Dampfturbine; und
- Fig. 2: ein Kennfeld zur weiteren Verdeutlichung des erfindungsgemäßen Verfahrens zum Betreiben einer Dampfturbine.

Fig. 1 zeigt schematisiert eine mit Hilfe des erfindungsgemäßen Verfahrens zu betreibende Dampfturbine 10, wobei der Dampfturbine 10 ausgehend von einer Dampfquelle 11 Dampf 12 zur Entspannung in der Dampfturbine 10 zugeführt wird. Entspannter Abdampf 13, welcher die Dampfturbine 10 verlässt, wird einem nachgeschalteten Prozess 14 als Prozessdampf zugeführt.

Der Dampf 12, welcher der Dampfturbine 10 zur Entspannung zugeführt wird, verfügt über einen relativ hohen Dampfdruck p1, der messtechnisch erfasst wird, nämlich mit Hilfe eines Drucksensors 24. Der die Dampfturbine 10 verlassende Abdampf 13 verfügt über einen relativ niedrigen Abdampfdruck p2, der ebenfalls messtechnisch erfasst wird, wiederum mit Hilfe eines Drucksensors 25.

Gemäß Fig. 1 sind die messtechnisch erfassten Ist-Drücke, nämlich der messtechnisch erfasste Ist-Dampfdruck p1 des zu entspannenden Dampfs 12 und der messtechnisch erfasste Ist-Abdampfdruck p2 des Abdampfs 13, einer Steuerungseinrichtung 19 zuführbar. Dann, wenn der Ist-Dampfdruck p1 des zu entspannenden Dampfs 12 zu groß ist, kann über ein Ventil 18 überschüssiger Dampf 12 abgezweigt, insbesondere in die Umgebung oder an einen (Hilfs) Kondensator abgeleitet, werden.

Gemäß Fig. 1 ist der Dampfturbine 10 ein Regelventil 15 zugeordnet, welches stromaufwärts der Dampfturbine 10 positioniert ist.

Ferner zeigt Fig. 1 einen Dampfturbinenbypass 16, in den ein als Hilfsregelventil dienendes Bypassventil 17 integriert ist. Bei geschlossenem Bypassventil 17 wird sämtlicher Dampf 12 über die Dampfturbine 10 geleitet. Bei geöffnetem Bypassventil 17 kann hingegen Dampf 12 an der Dampfturbine 10 vorbeigeleitet werden.

Dann, wenn der Ist-Abdampfdruck p2 des Abdampfs 13 größer als ein Grenzwert ist und demnach keine Gefahr einer Beschädigung der Dampfturbine 10 besteht, werden von der Steuerungseinrichtung 19 zur Regelung des Ist-Abdampfdrucks p2 auf einen Soll-Abdampfdruck sowohl das Regelventil 15 der Dampfturbine 10 als auch das Bypassventil 17 des Dampfturbinenbypasses 16 angesteuert. Dies erfolgt im Sinne einer kaskadierten Regelung vorzugsweise derart, dass das Regelventil 15 der Dampfturbine 10 abhängig von einer Differenz zwischen dem Ist-Abdampfdruck p2 und einem ersten Soll-Abdampfdruck und das Bypassventil 17 abhängig von einer Differenz zwischen dem Ist-Abdampfdruck p2 und einem zweiten Soll-Abdampfdruck angesteuert werden, wobei der zweite Soll-Abdampfdruck kleiner als der erste Soll-Abdampfdruck ist.

Dann hingegen, wenn der Ist-Abdampfdruck p2 kleiner als der Grenzwert wird bzw. den Grenzwert erreicht, wenn also die Gefahr einer Beschädigung der Dampfturbine 10 bestehen würde, wird erfindungsgemäß zur Regelung des Ist-Abdampfdrucks p2 auf den Soll-Abdampfdruck ausschließlich das Bypassventil 17 des Dampfturbinenbypasses 16 genutzt bzw. von der Steuerungseinrichtung 19 angesteuert. Die Regelung des Ist-Abdampfdrucks p2 auf den Soll-Abdampfdruck wird dann nicht mehr über das Regelventil 15 der Dampfturbine 10 vorgenommen, vielmehr wird dann das Regelventil 15 der Dampfturbine 10 genutzt, um einen Dampfmassenstrom M durch die Dampfturbine 10 einzustellen.

Hierzu wird dann, wenn der Ist-Abdampfdruck p2 kleiner als der Grenzwert wird bzw. den Grenzwert erreicht, so vorgegangen, dass von der Steuerungseinrichtung 19 zur Regelung des Dampfmassenstroms M durch die Dampfturbine 10 abhängig vom erfassten Ist-Abdampfdruck p2 zunächst ein maximal zulässiger Dampfmassenstrom durch die Dampfturbine 10 ermittelt wird, vorzugsweise kennfeldabhängig. Anschließend wird von der Steuerungseinrichtung 19 abhängig von dem maximal zulässigen Dampfmassenstrom vorzugsweise ebenfalls kennfeldabhängig ein dampfturbineninterner Soll-Dampfdruck ermittelt. Das Regelventil 15 der Dampfturbine 10 wird dann von der Steuerungseinrichtung 19 so angesteuert, dass ein mit Hilfe eines Drucksensors 26 erfasster, dampfturbineninterner Ist-Dampfdruck p3 dem dampfturbineninternen Soll-Dampfdruck entspricht. Auf diese Art und Weise wird dann der Dampfmassenstrom M durch die Dampfturbine 10 indirekt geregelt, nämlich über die Regelung des dampfturbineninternen Ist-Dampfdrucks p3 auf den dampfturbineninternen Soll-Dampfdruck über das Regelventil 15 der Dampfturbine 10.

Vorzugsweise wird ein solcher dampfturbineninterner Ist-Dampfdruck p3 geregelt, der einem Druck einer letzten Stufe der Dampfturbine 10 entspricht. Besonders bevorzugt wird ein solcher dampfturbineninterner Ist-Dampfdruck p3 geregelt, der einem Druck einer Stufe der Dampfturbine 10 entspricht, deren Abdampf 13 dem nachgeschalten Prozess 14 als Prozessdampf zugeführt wird. Der zu regelnde, dampfturbineninterne Ist-Dampfdruck p3 wird messtechnisch mit Hilfe des Drucksensors 26 erfasst und der Steuerungseinrichtung 19 zugeführt.

In Fig. 2 ist über dem Ist-Abdampfdruck p2 des Abdampfs 13 der Dampfturbine 10 der Dampfmassenstrom M durch die Dampfturbine 10 aufgetragen. Die Kennlinie 21 der Fig. 2 verdeutlicht einen dampfmassenstromabhängigen, nicht statischen und demnach dynamischen Grenzwert für den Ist-Abdampfdruck p2, bei dessen Erreichen bzw. Unterschreiten eine Schutzabschaltung der Dampfturbine 10 erfolgen würde. Im Bereich 23 der Fig. 2 ist demnach die Dampfturbine 10 schutzabgeschaltet.

Um eine Schutzabschaltung der Dampfturbine 10 so weit wie möglich zu vermeiden, wird erfindungsgemäß der Grenzwert 20 genutzt, der vom Grenzwert 21 einen definierten Abstand aufweist. Ist der Ist-Abdampfdruck p2 größer als der dampfmassenstromabhängige Grenzwert 20, so besteht keine Gefahr einer Beschädigung Dampfturbine 10. Im Bereich 22 werden demnach sowohl das Regelventil 15 der Dampfturbine 10 als auch das Bypassventil 17 des Dampfturbinenbypasses 16 genutzt, um den Ist-Abdampfdruck p2 auf den Soll-Abdampfdruck zu regeln.

Erreicht hingegen der Ist-Abdampfdruck p2 den dampfmassenstromabhängigen Grenzwert 20 bzw. unterschreitet den Grenzwert 20 bis maximal zur Kennlinie 21, so wird das Regelventil 15 der Dampfturbine 10 nicht weiter zur Regelung des Ist-Abdampfdrucks p2 auf den Soll-Abdampfdruck genutzt, vielmehr wird dann in diesem Fall das Regelventil 15 der Dampfturbine 10 genutzt, um den Dampfmassenstrom M durch die Dampfturbine 10 zu regeln, wobei in diesem Fall der Dampfmassenstrom M entlang des Grenzwerts 20 indirekt über den dampfturbineninternen Ist-Dampfdruck p3 geregelt wird. Der Dampfmassenstrom M ist proportional zum zu regelnden, dampfturbineninternen Ist-Dampfdruck p3 (M∼p3).

Sollte dennoch in Folge einer Störung des den Abdampf 13 abnehmenden Prozesses 14 der Ist-Abdampfdruck p2 unterhalb der Kennlinie 21 abfallen, so erfolgt eine Schutzabschaltung der Dampfturbine 10.

Mit der Erfindung kann so weit wie möglich verhindert werden, dass an einer Dampfturbine 10 eine Schutzabschaltung durchgeführt wird, und zwar ohne die Gefahr von Beschädigungen der Dampfturbine 10, insbesondere ohne die Gefahr von Schaufelschäden an derselben.

### Bezugszeichenliste

- 10: Dampfturbine
- 11: Dampfquelle
- 12: Dampf
- 13: Abdampf
- 14: Prozess
- 15: Regelventil
- 16: Dampfturbinenbypass
- 17: Hilfsregelventil / Bypassventil
- 18: Ventil
- 19: Steuerungseinrichtung
- 20: Grenzwert
- 21: Kennlinie
- 22: Bereich
- 23: Bereich
- 24: Drucksensor
- 25: Drucksensor
- 26: Drucksensor

## Patentansprüche

1. Verfahren zum Betreiben einer Dampfturbine (10), wobei der Dampfturbine (10) ausgehend von einer Dampfquelle (11) Dampf (12), der einen relativ hohen Dampfdruck (p1) aufweist, zur Entspannung zugeführt wird, und wobei die Dampfturbine (10) verlassender Abdampf (13), der einen relativ niedrigen Abdampfdruck (p2) aufweist, einem nachgeschalten Prozess (14) als Prozessdampf zugeführt wird, wobei der Ist-Abdampfdruck (p2) des die Dampfturbine (10) verlassenden Abdampfs (13) messtechnisch erfasst wird, und wobei abhängig vom erfassten Ist-Abdampfdruck (p2) ein der Dampfturbine (10) zugeordnetes Regelventil (15) und/oder ein Hilfsregelventil (17), insbesondere ein einem Dampfturbinenbypass (16) zugeordnetes Bypassventil (17), angesteuert werden, **dadurch gekennzeichnet, dass** dann, wenn der Ist-Abdampfdruck (p2) kleiner als ein Grenzwert wird oder einen Grenzwert erreicht, zur Regelung des Ist-Abdampfdrucks (p2) auf einen Soll-Abdampfdruck ausschließlich das Hilfsregelventil (17) angesteuert wird, wohingegen das Regelventil (15) der Dampfturbine (10) angesteuert wird, um einen Dampfmassenstrom (M) durch die Dampfturbine einzustellen.

2. Verfahren nach Anspruch 1, **dadurch gekennzeichnet, dass** dann, wenn der Ist-Abdampfdruck (p2) kleiner als der Grenzwert wird oder den Grenzwert erreicht, zur Einstellung des Dampfmassenstroms (M) durch die Dampfturbine (10) abhängig vom erfassten Ist-Abdampfdruck (p2) ein dampfturbineninterner Soll-Dampfdruck ermittelt und das Regelventil (15) der Dampfturbine (10) so angesteuert wird, dass ein dampfturbineninterner Ist-Dampfdruck (p3) dem dampfturbineninternen Soll-Dampfdruck entspricht.

3. Verfahren nach Anspruch 2, **dadurch gekennzeichnet, dass** der dampfturbineninterne Ist-Dampfdruck (p3) messtechnisch erfasst wird.

4. Verfahren nach Anspruch 2 oder 3, **dadurch gekennzeichnet, dass** abhängig vom erfassten Ist-Abdampfdruck (p2) ein maximaler zulässiger Dampfmassenstrom durch die Dampfturbine (10) ermittelt wird, und dass abhängig von dem ermittelten, maximal zulässigen Dampfmassenstrom durch die Dampfturbine (10) der dampfturbineninterne Soll-Dampfdruck ermittelt wird, um über die Regelung des dampfturbineninternen Ist-Dampfdrucks (p3) auf den dampfturbineninternen Soll-Dampfdruck den Dampfmassenstrom (M) durch die Dampfturbine (10) indirekt zu regeln.

5. Verfahren nach einem der Ansprüche 2 bis 4, **dadurch gekennzeichnet, dass** ein solcher dampfturbineninterner Ist-Dampfdruck (p3) der Dampfturbine (10) geregelt wird, der einem Druck einer letzten Stufe der Dampfturbine (10) entspricht.

6. Verfahren nach einem der Ansprüche 2 bis 5, **dadurch gekennzeichnet, dass** ein solcher dampfturbineninterner Ist-Dampfdruck (p3) der Dampfturbine (10) geregelt wird, der einem Druck einer Stufe der Dampfturbine (10) entspricht, deren Abdampf (13) dem nachgeschalten Prozess (14) als Prozessdampf zugeführt wird.

7. Verfahren nach einem der Ansprüche 1 bis 6, **dadurch gekennzeichnet, dass** der Grenzwert für den Ist-Abdampfdruck (p2), bei dessen Erreichen oder Unterschreiten das Regelventil (15) der Dampfturbine (10) angesteuert wird, um den Dampfmassenstrom (M) durch die Dampfturbine einzustellen, ein dampfmassenstromabhängiger Grenzwert ist.

8. Verfahren nach einem der Ansprüche 1 bis 7, **dadurch gekennzeichnet, dass** dann, wenn der Ist-Abdampfdruck (p2) größer als der Grenzwert ist, zur Regelung des Ist-Abdampfdrucks (p2) auf den Soll-Abdampfdruck sowohl das Regelventil (15) der Dampfturbine (10) als auch das Hilfsregelventil (17), insbesondere das Bypassventil (17) des Dampfturbinenbypasses (16), angesteuert werden.

9. Verfahren nach Anspruch 8, **dadurch gekennzeichnet, dass** das Regelventil (15) der Dampfturbine (10) abhängig von einer Differenz zwischen dem Ist-Abdampfdruck( p2) und einem ersten Soll-Abdampfdruck und das Hilfsregelventil (17), insbesondere das Bypassventil (17), abhängig von einer Differenz zwischen dem Ist-Abdampfdruck (p2) und einem zweite Soll-Abdampfdruck angesteuert wird.

10. Verfahren nach Anspruch 9, **dadurch gekennzeichnet, dass** der zweite Soll-Abdampfdruck kleiner als der erste Soll-Abdampfdruck ist.
